# EUROPÄISCHE PATENTSCHRIFT

(11) **EP 3 746 697 B1**
(45) Veröffentlichungstag und Bekanntmachung des Hinweises auf die Patenterteilung: **31.07.2024**
(21) Anmeldenummer: 18799522.0
(22) Anmeldetag: 06.11.2018
(51) Int. Cl.: F21S 45/435, F21S 45/47, F21S 45/49, F21S 41/143, F21S 41/20, F21S 41/663

(54) **LICHTERZEUGUNGSANORDNUNG UND KRAFTFAHRZEUGLEUCHTE**
LIGHT GENERATION ARRANGEMENT AND MOTOR VEHICLE LIGHT
DISPOSITIF DE GÉNÉRATION DE LUMIÈRE ET FEU DE VÉHICULE AUTOMOBILE

(30) Priorität: 31.01.2018 DE 102018102156
(43) Veröffentlichungstag der Anmeldung: 09.12.2020
(73) Patentinhaber: Marelli Automotive Lighting Reutlingen (Germany) GmbH, 72762 Reutlingen (DE)
(72) Erfinder: WEZEL, Thomas, 72768 Reutlingen (DE); SINGER, Ephraim, 72762 Reutlingen (DE); BRAUN, Stephan, 70771 Leinfelden-Echterdingen (DE)
(74) Vertreter: Kohler Schmid Möbus Patentanwälte
(86) Internationale Anmeldenummer: PCT/EP2018/080312
(87) Internationale Veröffentlichungsnummer: WO 2019/149398

(56) Entgegenhaltungen:
- EP-A1- 3 147 556
- EP-A1- 3 376 101
- EP-A2- 2 733 412
- WO-A1-2018/177979
- DE-A1- 102007 040 728
- JP-A- 2017 091 848
- JP-A- 2017 212 100
- US-A1- 2017 328 535

## Beschreibung

Die Erfindung geht aus von einer Lichterzeugungsanordnung einer Kraftfahrzeugleuchte mit einer an und/oder in einem Träger angeordneten Lichtquelle, insbesondere einer Halbleiterlichtquelle, und mit einem von der Lichtquelle beabstandeten, transmissionsoptischen Primäroptikelement gemäß dem Oberbegriff von Anspruch 1. Des Weiteren betrifft die Erfindung eine Kraftfahrzeugleuchte.

Die US 2017/328535 A1 offenbart eine Lichterzeugungsanordnung, bei der keine Primäroptik, sondern ein transmissives LCD zur Kühlung angeströmt wird.

Aus der EP 3 376 101 A1 ist es bekannt, einen Kühlkanal durch einen Kühlkörper zu einer Primäroptik zu führen.

Eine Lichterzeugungsanordnung ist aus der Druckschrift DE 10 2013 207 845 A1 bekannt.

Bei derartigen Lichterzeugungsanordnungen dient das Primäroptikelement insbesondere zur Sammlung des von der Lichtquelle abgestrahlten Lichtes. Dazu ist das Primäroptikelement transmissionsoptisch, insbesondere als Sammellinse, ausgebildet. Um sowohl eine gleichmäßige Ausleuchtung des Primäroptikelements zu gewährleisten als auch um einen möglichst hohen Anteil des abgestrahlten Lichts zu sammeln, ist die Lichtquelle üblicherweise zwischen dem Fokus des Primäroptikelements und dem Primäroptikelement angeordnet. Bei einer solchen Positionierung wirkt das Primäroptikelement als Vorsatzoptik, durch die entlang des Strahlengangs hinter dem Primäroptikelement eine Primärlichtverteilung erzeugt wird. Im weiteren Verlauf des Strahlengangs wird typischerweise aus der Primärlichtverteilung mittels einer Blende sowie einem Sekundäroptikelement, insbesondere einer Projektionslinse, das gewünschte Lichtbild, beispielsweise ein Abblend- oder Fernlichtbild, geformt.

Daher ist das Primäroptikelement prinzipbedingt sehr nah an der ihm zugeordneten Lichtquelle zu positionieren.

Aufgrund der von der Lichtquelle abgestrahlten Leistung, insbesondere im Fall von Halbleiterlichtquellen, ist das Primäroptikelement regelmäßig einer starken thermischen Beanspruchung ausgesetzt. Die Primäroptikelemente müssen daher bislang aus besonders temperaturbeständigem Material gebildet sein. Anders als beispielsweise bei Lichterzeugungsanordnungen, die anstelle eines transmissionsoptischen Primäroptikelements Reflektoren vorsehen, sollen transmissionsoptische Primäroptikelemente naturgemäß einen möglichst hohen Transmissionsgrad aufweisen. Dadurch ergibt sich anders als bei reflektorbasierten Lichterzeugungsanordnungen lediglich eine enge Materialauswahl; insbesondere lassen sich bislang lediglich sehr teure Materialien verwenden. Auch kommt es bei den bisher verwendbaren Materialien teilweise über die Lebensdauer einer Kraftfahrzeugleuchte hinweg zu temperaturbedingten Verfärbungen.

Aufgabe der vorliegenden Erfindung ist es daher, eine gattungsgemäße Lichterzeugungsanordnung sowie eine Kraftfahrzeugleuchte mit einer gattungsgemäßen Lichterzeugungsanordnung zu verbessern.

Gelöst wird die Aufgabe durch eine Lichterzeugungsanordnung einer Kraftfahrzeugleuchte mit den Merkmalen des Patentanspruchs 1.

Somit lässt sich das Primäroptikelement, insbesondere mittels des Kühlfluids, kühlen.

Eine Erwärmung des Primäroptikelements kann somit reduziert oder vermieden werden. Insbesondere können eine Überhitzung des Primäroptikelements und/oder ein Wärmestau, beispielsweise zwischen Lichtquelle und Primäroptikelement, verhindert werden.

Das Primäroptikelement kann entlang des Strahlengangs der Lichtquelle angeordnet und zur Lichtquelle entlang des Strahlengangs nächstliegend von der Lichtquelle beabstandet sein.

Ist das Primäroptikelement aus einem Kunststoff hergestellt, lässt sich zudem ein Schmelzen verhindern. Auch temperaturbedingte Verfärbungen können so dauerhaft vermieden werden.

Besonders günstig ist, dass somit das Primäroptikelement aus Material einer geringen thermischen Beständigkeit gebildet sein kann oder ein solches Material aufweisen kann.

Durch die Kühlung des Primäroptikelements ist es beispielsweise möglich, Polycarbonat (PC) anstelle von Polymethylmeth-Acrylimid (PMMI) einzusetzen.

Allgemein kann die zur Verfügung stehende Auswahl geeigneter Materialien somit erweitert sein. Insbesondere können kostengünstigere Materialien, einfacher verarbeitbarere Materialien und/oder leistungsfähigere Materialien, insbesondere mit besonderen optischen Eigenschaften, für das Primäroptikelement zum Einsatz kommen.

Das Kühlfluid kann vorzugsweise Luft, insbesondere Umgebungsluft aus der Umgebung der Kraftfahrzeugleuchte, sein.

Als Lichtquelle kann insbesondere eine Halbleiterlichtquelle, vorzugsweise eine lichtemittierende Diode (LED), beispielsweise eine organische oder anorganische LED, vorgesehen sein. Es kann vorgesehen sein, dass die Lichtquelle in der Helligkeit regulierbar ansteuerbar ist. Insbesondere kann vorgesehen sein, dass die Lichtquelle mittels Pulsweitenmodulation ansteuerbar ist. Dazu kann die Lichterzeugungsanordnung, insbesondere die wenigstens eine Lichtquelle, mit einer Steuereinheit des Kraftfahrzeugs oder der Kraftfahrzeugleuchte signaltechnisch verbunden sein. Somit kann eine von der Lichterzeugungsanordnung erzeugte primäre Lichtverteilung durch die Steuereinheit einstellbar sein.

Aufgrund des Abstands zwischen der Lichtquelle und dem Primäroptikelement befindet sich ein Zwischenraum zwischen diesen beiden Elementen. Somit kann die Lichterzeugungsanordnung insbesondere so eingerichtet sein, dass zumindest ein Teil des Kühlfluids, beispielsweise mittels der ersten Fluidverbindung und/oder über den Zwischenraum, eine der Lichtquelle zugewandte Seite des Primäroptikelements anströmt und/oder an dieser Seite entlangströmt. Somit lässt sich das Primäroptikelement insbesondere an der Seite kühlen, an der die stärkste Erwärmung zu erwarten ist. Da die Lichtquelle zweckmäßigerweise mit ihrer lichtabstrahlenden Vorderseite an den Zwischenraum angrenzt, lassen sich auch die Lichtquelle und/oder der Träger mittels des Kühlfluids, insbesondere von der Vorderseite aus, kühlen.

Somit können sowohl das Primäroptikelement als auch die - in der Regel nur gering vom Primäroptikelement beabstandete - Lichtquelle gleichzeitig mittels des Kühlfluids gekühlt werden, ohne dass es weiterer Bauteile bedarf.

Die Lichterzeugungsanordnung kann auch mehrere Lichtquellen, insbesondere mehrere Halbleiterlichtquellen, aufweisen. Ebenso kann sie mehrere Primäroptikelemente aufweisen, wobei vorzugsweise wenigstens einer Lichtquelle wenigstens ein Primäroptikelement zugeordnet ist.

Insbesondere kann jeweils einer Lichtquelle jeweils ein Primäroptikelement zugeordnet sein.

Der Träger kann insbesondere als Leiterplatte ausgebildet sein oder eine Leiterplatte aufweisen. Somit kann die Lichtquelle über den Träger mit elektrischem Strom versorgt werden.

Die Kühlfluidversorgung kann beispielsweise als Schlitz eines Gehäuses der Kraftfahrzeugleuchte und/oder als Kühlfluidschacht, allgemein als Kühlmittelzuführung, ausgebildet sein.

Die erste Fluidverbindung kann beispielsweise als Kühlkanal bzw. kanalförmig ausgebildet sein.

An der Lichtquelle und/oder am Träger ist ein Kühlelement zur Kühlung der Lichtquelle angeordnet, wobei die Kühlfluidversorgung eingerichtet ist, über eine zweite Fluidverbindung der Lichterzeugungsanordnung Kühlfluid an das Kühlelement und/oder entlang des Kühlelements zu strömen. Dadurch kann die Lichtquelle an ihrer Rückseite kühlbar sein.

Insbesondere lässt sich somit erreichen, dass die Lichtquelle sowohl an ihrer Vorder- als auch an ihrer Rückseite unmittelbar und/oder mittelbar kühlbar ist.

Das Kühlelement kann insbesondere Kühlrippen aufweisen. Alternativ oder ergänzend kann es auch als Kühlfläche, insbesondere als Teil des Trägers, ausgebildet sein oder eine Kühlfläche aufweisen. Somit kann die Lichtquelle auch mittels des Kühlelements unmittelbar oder mittelbar über den Träger kühlbar sein.

Denkbar ist insbesondere, dass die Kühlfluidversorgung als gemeinsam nutzbares Element ausgebildet ist. Insbesondere kann sie ausgebildet sein, Kühlfluid zum Primäroptikelement sowie zum Kühlelement zu strömen. Beispielsweise können dazu die erste Fluidverbindung und die zweite Fluidverbindung wenigstens einen gemeinsamen Abschnitt aufweisen. Alternativ oder ergänzend kann die Kühlfluidversorgung wenigstens ein oder mehrere Fluidauslässe aufweisen, durch die das Kühlfluid einerseits zum Primäroptikelement und andererseits zum Kühlelement gelangen kann. Insbesondere kann die Lichterzeugungsanordnung, insbesondere die Kühlfluidversorgung, eingerichtet sein, das Kühlfluid in zwei Teilströme aufzuteilen.

Die Kühlfluidversorgung kann als passive Kühlfluidversorgung ausgebildet sein. Kühlfluid kann dann durch rein thermische, natürliche Konvektion förderbar sein.

Alternativ oder ergänzend kann zumindest ein Teil des Kühlfluids aktiv gefördert werden. Dazu kann die Kühlfluidversorgung einen Kühlfluidförderer, insbesondere einen Lüfter, aufweisen.

Umfassen die erste Fluidverbindung und/oder die zweite Fluidverbindung an einem zur Kühlfluidversorgung weisenden Ende im Querschnitt die Kontur wenigstens eines Fluidauslasses der Kühlfluidversorgung, insbesondere des Kühlfluidförderers, so kann der Übergang des Kühlfluids von der Kühlfluidversorgung in die erste und/oder zweite Fluidverbindung verbessert werden.

Erfindungsgemäß wird das Primäroptikelement an und/oder in einem Primäroptikelementträger angeordnet. Der Primäroptikelementträger kann dazu insbesondere flächig ausgebildet sein. Insbesondere können mehrere Primäroptikelemente an einem gemeinsamen Primäroptikelementträger angeordnet sein.

Wenigstens eine der Fluidverbindungen, vorzugsweise die erste Fluidverbindung, kann zumindest teilweise durch den Primäroptikelementträger und/oder das Primäroptikelement gebildet sein.

Somit ist es denkbar, dass die Fluidverbindung an dem Primäroptikelement angeformt ist.

Auch kann eine der Fluidverbindungen, vorzugsweise ebenfalls die erste Fluidverbindung, zumindest teilweise durch den Träger gebildet sein. Beispielsweise können der Primäroptikelementträger und/oder der Träger jeweils eine Seitenwand der wenigstens einen Fluidverbindung bilden. Denkbar ist allerdings auch, dass die erste und/oder die zweite Fluidverbindung als separate Elemente ausgebildet sind.

Die Strömung des Kühlfluids, insbesondere in der ersten Fluidverbindung, lässt sich verbessern, wenn der Querschnitt der ersten Fluidverbindung zumindest abschnittsweise eine konstante, insbesondere rechteckige, Querschnittsfläche aufweist. Insbesondere im Bereich des Primäroptikelements kann der Querschnitt konstant oder im Wesentlichen konstant sein. Allgemein können Form und/oder Abmessungen, allgemein die Geometrie, insbesondere der ersten Fluidverbindung, in Abhängigkeit von Lagen und Anzahlen der Lichtquellen und/oder Primäroptikelementen gewählt sein.

Eine weitere Verbesserung der Strömung, insbesondere im Bereich des Übergangs von der Kühlfluidversorgung zur ersten Fluidverbindung, ergibt sich, wenn sich der Querschnitt der ersten Fluidverbindung in Richtung auf das Primäroptikelement zumindest abschnittsweise kontinuierlich und/oder gleichmäßig verjüngt. Somit kann auch ein verhältnismäßig großer Lüfter, insbesondere mit einer großen Querschnittsfläche und insbesondere einer großen Förderleistung, als Kühlfluidförderer vorgesehen sein.

Die Lichterzeugungsanordnung kann wenigstens zwei Primäroptikelemente aufweisen, wobei vorzugsweise jedem der Primäroptikelemente jeweils wenigstens eine Lichtquelle zugeordnet ist. Dazu können die wenigstens zwei Primäroptikelemente zeilen-, spalten- und/oder matrixweise, insbesondere zweizeilig, angeordnet sein. Somit lässt sich beispielsweise eine Matrixlichterzeugungsanordnung aufbauen. Dadurch kann die bereitstellbare Gesamtlichtleistung gesteigert werden. Zudem lässt sich das erzielbare Lichtbild, insbesondere die primäre Lichtverteilung, flexibler einrichten.

Bei einer besonders bevorzugten Ausführungsform der Erfindung ist vorgesehen, dass der Primäroptikelementträger am Träger und/oder der Träger am Primäroptikelementträger, vorzugsweise mittels wenigstens eines Verbindungszapfens, festlegbar ausgebildet sind und/oder dass der Primäroptikelementträger und der Träger einteilig ausgebildet sind. Die Verbindungszapfen können beispielsweise am Primäroptikelementträger ausgebildet sein. Am Träger können dann Zapfenaufnahmelöcher zur Aufnahme der Verbindungszapfen vorgesehen sein. Somit kann auf einfache Weise schon bei der Herstellung der Lichterzeugungsanordnung das wenigstens eine Primäroptikelement präzise auf die wenigstens eine Lichtquelle ausgerichtet und/oder exakt in der gewünschten Relativposition der jeweiligen Elemente relativ zueinander positioniert werden. Besonders bevorzugt können dazu wenigstens drei Verbindungszapfen vorgesehen sein. Auch kann somit der Strömungsverlauf des Kühlfluids besonders einfach vorab auf die Lage und/oder Anordnung des Primäroptikelementträgers abgestimmt werden. Sind der Primäroptikelementträger und der Träger einteilig ausgebildet, lässt sich zudem die Teilezahl der Lichterzeugungsanordnung reduzieren. Die präzise Einstellung der gewünschten Relativposition lässt sich ferner vereinfachen, wenn zwischen dem Träger und/oder der Lichtquelle und dem Primäroptikelementträger und/oder dem Primäroptikelement wenigstens ein Beabstandungselement angeordnet ist. Das Beabstandungselement wird erfindungsgemäß als Teil eines Verbindungszapfens ausgebildet.

Dabei ergibt sich eine besonders einfache Herstellung, wenn der Primäroptikelementträger und/oder das Primäroptikelement mit dem Träger und/oder mit der Lichtquelle mittels Heißnieten, Nieten, Blechmuttern oder Schrauben verbunden und/oder verbindbar sind. Beispielsweise kann das Primäroptikelement mittels Heißnieten mit dem Träger verbunden, insbesondere heißvernietet, sein.

Ferner kann der Träger mit dem Kühlelement verbunden, insbesondere verschraubt und/oder vernietet, sein.

Denkbar ist auch, dass wenigstens zwei Lichtquellen voneinander unabhängig steuerbar und/oder schaltbar, insbesondere in der Helligkeit regulierbar, ausgebildet sind. Dies ermöglicht eine besonders vielfältige Einstellbarkeit der erzeugten primären Lichtverteilung sowie der von der Kraftfahrzeugleuchte insgesamt erzeugten Gesamtlichtverteilung.

Die Lichterzeugungsanordnung und/oder die Steuereinheit können beispielsweise ausgebildet sein, wenigstens eine Funktion einer Kraftfahrzeugleuchte bereitzustellen. Beispielsweise können die Funktionen eines Abblendlichts und/oder eines Fernlichts bereitgestellt werden. Die wenigstens eine Funktion kann als Teilfunktion, beispielsweise als Teilfernlicht und/oder als Dauerfunktion, beispielsweise als Dauerfernlicht, bereitgestellt werden.

In den Rahmen der Erfindung fällt des Weiteren eine Kraftfahrzeugleuchte mit einer erfindungsgemäßen Lichterzeugungsanordnung.

Vorzugsweise kann die Kraftfahrzeugleuchte ausgebildet sein, eine Abblendlichtfunktion und/oder eine Fernlichtfunktion bereitzustellen.

Insbesondere kann sie auch ausgebildet sein, unterschiedliche Teilfunktionen, beispielsweise unterschiedliche Teilfernlichtfunktionen, bereitzustellen.

Weitere Merkmale und Vorteile der Erfindung ergeben sich aus der nachfolgenden detaillierten Beschreibung der Ausführungsbeispiele der Erfindung, anhand der Figuren der Zeichnung, die erfindungswesentliche Einzelheiten zeigt, sowie aus den Ansprüchen.

Die in der Zeichnung dargestellten Merkmale sind derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

Es zeigen:
- Fig. 1: eine perspektivische Schnittansicht einer Kraftfahrzeugleuchte mit Lichterzeugungsanordnung;
- Fig. 2: eine Querschnittsansicht der Kraftfahrzeugleuchte der Fig. 1;
- Fig. 3: eine perspektivische Detaildarstellung eines Primäroptikelementträgers der Kraftfahrzeugleuchte der Fig. 1 und
- Fig. 4: das Ergebnis einer Simulation der Strömung eines Kühlfluids durch die Kraftfahrzeugleuchte der Fig. 1.

Zur Erleichterung des Verständnisses der Erfindung sind in allen Figuren sich entsprechende Elemente mit den jeweils gleichen Bezugszeichen versehen.

**Fig. 1** und **Fig. 2** zeigen eine Kraftfahrzeugleuchte **10** eines Kraftfahrzeugs, insbesondere eines Personenkraftwagens, in einer perspektivischen Schnittansicht sowie in einer Querschnittsansicht. Bei der Kraftfahrzeugleuchte 10 handelt es sich um einen Scheinwerfer mit wenigstens einer Fernlichtfunktion.

Eine Lichterzeugungsanordnung **12** ist in einem Gehäuse **13** der Kraftfahrzeugleuchte 10 angeordnet und weist mehrere Lichtquellen **14** auf, die wiederum an einem Träger **16** angeordnet sind. Die Lichtquellen 14 sind jeweils als Halbleiterlichtquellen, insbesondere als lichtemittierende Dioden (LED), ausgebildet und strahlen in Richtung ihrer Vorderseite, d. h. in der zum Träger 16 abgewandten Seite hin, ab. Zur Stromversorgung der Lichtquellen 14 ist der Träger 16 als Leiterplatte ausgebildet. Über Leitungen des Trägers 16 sind die Lichtquellen 14 mit einer (in Fig. 1 und Fig. 2 nicht näher dargestellten) Steuereinheit des Kraftfahrzeugs verbunden. Die Lichtquellen 14 können dabei jeweils einzeln durch die Steuereinheit angesteuert, insbesondere geschaltet und/oder in der Helligkeit reguliert, werden.

Entlang der Strahlengänge der Lichtquellen 14, von denen ein Strahlengang **18** stark schematisiert abgebildet ist, den Lichtquellen 14 jeweils nächstliegend, insbesondere diesen vorgelagert, sind transmissionsoptische Primäroptikelemente **20** angeordnet. Zur Vereinfachung der Darstellung sind jeweils nur eine der Lichtquellen 14 und eines der Primäroptikelemente 20 mit einem Bezugszeichen versehen.

Die Primäroptikelemente 20 sind bei diesem Ausführungsbeispiel als Sammellinsen ausgebildet. Wie aus Fig. 1 und Fig. 2 erkennbar, sind die Primäroptikelemente 20 beabstandet von den jeweiligen Lichtquellen 14. Mit anderen Worten ist ein Zwischenraum zwischen den Primäroptikelementen 20 und den Lichtquellen 14 ausgebildet. Jedoch ist der Abstand der jeweiligen Lichtquelle 14 von dem ihr jeweils zugeordneten Primäroptikelement 20 gering, insbesondere geringer als die Brennweite des jeweiligen Primäroptikelements 20, die beispielsweise im Bereich von 0,5 bis 5 mm liegt.

Die Primäroptikelemente 20 sind an einem Primäroptikelementträger **22** angeordnet.

Ein Sekundäroptikelement **24** ist den Primäroptikelementen 20 entlang der Strahlengänge der Lichtquellen 14 nachgelagert angeordnet, wie beispielhaft am Strahlengang 18 zu erkennen ist. Das Sekundäroptikelement 24 ist ebenfalls transmissionsoptisch, insbesondere als Linse, ausgebildet.

Die Lichterzeugungsanordnung 12 weist eine Kühlfluidversorgung **26** auf, die eingerichtet ist, über eine erste Fluidverbindung **28** der Lichterzeugungsanordnung 12 Kühlfluid **30** - in Fig. 1 und Fig. 2 schematisch in Form von Blockpfeilen dargestellt - an die Primäroptikelemente 20 und entlang der Primäroptikelemente 20 zu strömen. Das Kühlfluid 30 ist in diesem Ausführungsbeispiel Luft. Somit werden die Primäroptikelemente 20 an ihren den jeweiligen Lichtquellen 14 zugewandten Seiten durch das Kühlfluid 30 gekühlt. Darüber hinaus werden der Träger 16 und die Lichtquellen 14 von ihrer Vorderseite aus, d. h. von der dem jeweiligen Primäroptikelement 20 zugewandten Seite bzw. von der Bestückungsseite des als Leiterplatte ausgebildeten Trägers 16, durch das ebenfalls an ihnen vorbeiströmende Kühlfluid 30 gekühlt.

Die erste Fluidverbindung 28 ist dazu als Kühlfluidkanal, insbesondere als Luftkanal, ausgebildet. Dabei ist jeweils eine Seitenwand der ersten Fluidverbindung 28 durch den Primäroptikelementträger 22 sowie durch den Träger 16 gebildet. Das Kühlfluid 30 strömt somit bei Betrieb der Kraftfahrzeugleuchte 10 unmittelbar entlang des Trägers 16. Auch strömt es unmittelbar entlang des Primäroptikelementträgers 22. Die Fluidverbindung 28 weist entlang der Strömungsrichtung des Kühlfluids 30 jeweils, insbesondere im Bereich der Primäroptikelemente 20, einen rechteckigen Querschnitt auf. In einem zwischen der Kühlfluidversorgung 26 und den Primäroptikelementen 20 gelegenen Abschnitt der Fluidverbindung 28 verjüngt sich die Fluidverbindung 28, wie insbesondere in Fig. 2 erkennbar, im Querschnitt kontinuierlich und gleichmäßig. Optional können zur weiteren Verbesserung der Strömungsverhältnisse innerhalb der ersten Fluidverbindung 28 noch ein oder mehrere zusätzliche Trennungen, beispielsweise Trennwände (in Fig. 1 und Fig. 2 nicht dargestellt) vorgesehen sein.

Ein Kühlelement **32** ist, insbesondere zur Kühlung des Trägers 16 sowie der an diesem angeordneten Lichtquellen 14, an einer Rückseite des Trägers 16 mit diesem verbunden, insbesondere verschraubt.

Ein Teilstrom des Kühlfluids 30 strömt im Betrieb über eine zweite Fluidverbindung **34** am Kühlelement 32 entlang. Somit wird bei Betrieb der Kraftfahrzeugleuchte 10 auch das Kühlelement 32 durch das Kühlfluid 30 gekühlt.

Der Querschnittsansicht gemäß Fig. 2 ist ferner entnehmbar, dass in der Kühlfluidversorgung 26 ein Kühlfluidförderer **36** angeordnet ist. Der Kühlfluidförderer 36 ist dazu als Lüfter ausgebildet. Durch den Kühlfluidförderer 36 kann bei Betrieb der Kraftfahrzeugleuchte 10 Kühlfluid 30, insbesondere in die erste und die zweite Fluidverbindungen 28, 34 hinein, aktiv geströmt werden.

**Fig. 3** zeigt eine perspektivische Detaildarstellung des Primäroptikelementträgers 22 der Kraftfahrzeugleuchte 10 (Fig. 1) mit den Primäroptikelementen 20. Dabei ist wiederum zur Vereinfachung der Darstellung lediglich ein einzelnes Primäroptikelement 20 mit einem Bezugszeichen markiert.

Zu erkennen ist zunächst eine Innenseite des Primäroptikelementträgers 22, der, wie vorangehend beschrieben, eine Seitenwand der ersten Fluidverbindung 28 bildet. Da als Kühlfluid 30 (Fig. 1) Luft vorgesehen ist, ist somit im Ergebnis eine Luftführung am Primäroptikelementträger 22 angeformt.

Zu erkennen sind insbesondere drei, am Primäroptikelementträger 22 angeformte, Verbindungszapfen **38.** Mittels der Verbindungszapfen 38 ist der Primäroptikelementträger 22 am Träger 16 (siehe Fig. 1) festlegbar. Der Träger 16 weist zweckmäßigerweise korrespondierend zu den Positionen der Verbindungszapfen 38 angeordnete (in Fig. 1 nicht darstellbare) Zapfenaufnahmelöcher auf, durch die die Verbindungszapfen 38 zur Montage der Lichterzeugungsanordnung 12 (Fig. 1) hindurchführbar sind. Zur Montage lassen sich somit der Primäroptikelementträger 22 und der Träger 16 beispielsweise mittels Heißnieten, insbesondere mittels der Verbindungszapfen 38, dauerhaft verbinden.

Der mittlere der drei Verbindungszapfen 38 weist einen zylinderförmigen Abschnitt auf, durch den ein Beabstandungselement **40** gebildet ist. Nach Montage der Lichterzeugungsanordnung 12 ist somit das Beabstandungselement 40 zwischen dem Primäroptikelementträger 22 und dem Träger 16 angeordnet, wodurch der Abstand zwischen dem Primäroptikelementträger 22 und dem Träger 16 auf ein definiertes Maß eingestellt ist. Das Beabstandungselement 40 ist etwa in der Mitte des Primäroptikelementträgers 22 angeordnet und unterhalb der Primäroptikelemente 20, wobei der vertikale Abstand vom Beabstandungselement 40 zu den Primäroptikelementen 20 möglichst klein gewählt wird, aber so groß, dass die lichttechnische Wirkung der Linse nicht beeinträchtigt wird (z. B. durch Reflexe am Beabstandungselement 40).

Die Positionen der Verbindungszapfen 38 sowie die Abmessungen des Beabstandungselements 40 sind dabei allgemein derart gewählt, dass der Primäroptikelementträger 22 nach Montage der Lichterzeugungsanordnung 12 selbsttätig in einer gewünschten Relativposition und einer gewünschten Relativlage, insbesondere mit einem im Hinblick auf eine korrekte optische Funktionsweise der Primäroptikelemente 20 gewählten Abstand, zum Träger 16 an diesem festgelegt ist. Somit sind auch die Primäroptikelemente 20 nach Montage selbsttätig und präzise relativ zu den ihnen jeweils zugeordneten Lichtquellen 14 (Fig. 1) ausgerichtet und mit dem jeweils gewünschten bzw. erforderlichen Abstand von diesen beabstandet.

Zu erkennen ist ferner, dass die einzelnen Primäroptikelemente 20 matrix- bzw. zeilenweise angeordnet sind. Die Primäroptikelemente 20 variieren insbesondere in ihren Größen und Formen, um insgesamt jeweils eine einer gewünschten Funktion der Kraftfahrzeugleuchte 10 entsprechende primäre Lichtverteilung zu erzeugen.

**Fig. 4** zeigt eine Querschnittsansicht der Kraftfahrzeugleuchte 10, insbesondere als Schnitt durch die Mitte der Kraftfahrzeugleuchte 10. Dargestellt ist ein Ergebnis einer Simulation der Strömung des Kühlfluids 30 durch die Kraftfahrzeugleuchte 10.

Zu erkennen ist zunächst, dass die erste Fluidverbindung 28 und die zweite Fluidverbindung 34 an ihrem zur Kühlfluidversorgung 26 weisenden Ende im Querschnitt die Kontur eines Fluidauslasses **42** der Kühlfluidversorgung 26, insbesondere des Kühlfluidförderers 36, umfassen.

Das Strömungsbild zeigt, dass der Übergang des Kühlfluids 30 von der Kühlfluidversorgung 26 bzw. vom Kühlfluidförderer 36 durch den Fluidauslass 42 in die erste und die zweite Fluidverbindung 28, 34 strömungsgünstig erfolgt. Über den gesamten Strömungsverlauf hinweg bildet sich eine im Wesentlichen gleichmäßige, insbesondere laminare Strömung aus. Somit können sowohl die Primäroptikelemente 20 (Fig. 1) als auch das Kühlelement 32 (Fig. 1) und hierüber mittelbar die Lichtquellen 14 (Fig. 1) durch das Kühlfluid 30 gekühlt werden. Zusätzlich ergibt sich eine unmittelbare Kühlung der Lichtquellen 14 mitsamt ihres Trägers 16 (Fig. 1).

Insbesondere wird ein Wärmestau im Zwischenraum **44,** d. h. an der Engstelle im Bereich der Primäroptikelemente 20 bzw. der Lichtquellen 14 vermieden. An einer Oberseite der Kraftfahrzeugleuchte 10 verlässt das - in der Regel erwärmte - Kühlfluid 30 abschließend durch eine Austrittsöffnung **46** die Kraftfahrzeugleuchte 10.

In einer Zusammenschau aller Figuren der Zeichnung ergibt sich zusammenfassend als ein Gedanke der Erfindung, dass bei der Kraftfahrzeugleuchte 10 und insbesondere bei der Lichterzeugungsanordnung 12 nicht nur die Lichtquellen 14, sondern auch die mit geringem Abstand davor montierten, transmissionsoptischen und insbesondere als Vorsatzoptiken ausgebildeten Primäroptikelemente 20 kühlbar sind bzw. bei Betrieb der Kraftfahrzeugleuchte 10 gekühlt werden. Dazu wird der durch den als Lüfter ausgebildeten Kühlfluidförderer 36 gebildete Kühlfluidstrom im Betrieb in zwei Teilströme aufgeteilt. Der erste der Teilströme wird auf die Primäroptikelemente 20 und an diesen entlang gelenkt. Dabei strömt dieser Teilstrom auch an den Vorderseiten der Lichtquellen 14 entlang, wodurch auch diese, insbesondere von vorne, kühlbar sind bzw. im Betrieb gekühlt werden. Insbesondere zur strömungsgünstigen Führung dieses Teilstroms bildet der Primäroptikträger 22 eine Seitenwand der ersten Fluidverbindung. Dabei ist die Form des Primäroptikträgers 22 unter Berücksichtigung der sich ergebenden bzw. der konstruktiv angestrebten Strömungsverhältnisse gewählt.

Durch den zweiten Teilstrom wird das rückseitig des Trägers 16 angeordnete Kühlelement 32 im Betrieb gekühlt, wodurch sich zudem auch eine mittelbare Kühlung der Lichtquellen 14 ergibt.

### Bezugszeichenliste

- 10: Kraftfahrzeugleuchte
- 12: Lichterzeugungsanordnung
- 13: Gehäuse
- 14: Lichtquelle
- 16: Träger
- 18: Strahlengang
- 20: Primäroptikelement
- 22: Primäroptikelementträger
- 24: Sekundäroptikelement
- 26: Kühlfluidversorgung
- 28: erste Fluidverbindung
- 30: Kühlfluid
- 32: Kühlelement
- 34: zweite Fluidverbindung
- 36: Kühlfluidförderer
- 38: Verbindungszapfen
- 40: Beabstandungselement
- 42: Fluidauslass
- 44: Zwischenraum
- 46: Austrittsöffnung

## Patentansprüche

1. Lichterzeugungsanordnung (12) einer Kraftfahrzeugleuchte (10) mit einer an und/oder in einem Träger (16) angeordneten Lichtquelle (14), insbesondere einer Halbleiterlichtquelle, und mit einem von der Lichtquelle (14) beabstandeten, zur Sammlung des von der Lichtquelle (14) abgestrahlten Lichts geeigneten transmissionsoptischen Primäroptikelements (20),
wobei die Lichterzeugungsanordnung (12) eine Kühlfluidversorgung (26) aufweist, die eingerichtet ist, über eine erste Fluidverbindung (28) der Lichterzeugungsanordnung (12) Kühlfluid (30) an das Primäroptikelement (20) und/oder entlang des Primäroptikelements (20) zu strömen, wobei an der Lichtquelle (14) und/oder am Träger (16) ein Kühlelement (32) zur Kühlung der Lichtquelle (14) angeordnet ist, wobei die Kühlfluidversorgung (26) eingerichtet ist, über eine zweite Fluidverbindung (34) der Lichterzeugungsanordnung (12) Kühlfluid (30) an das Kühlelement (32) und/oder entlang des Kühlelements (32) zu strömen, **dadurch gekennzeichnet, dass** das Primäroptikelement (20) an und/oder in einem Primäroptikelementträger (22) angeordnet ist, und dass zwischen einerseits dem Träger (16) und/oder der Lichtquelle (14) und andererseits dem Primäroptikelementträger (22) und/oder dem Primäroptikelement (20) wenigstens ein Beabstandungselement (40) angeordnet ist, welches als Teil eines Verbindungszapfens (38) ausgebildet ist, wobei der Verbindungszapfen (38) am Primäroptikelementträger (22) ausgebildet ist und in einem Zapfenaufnahmeloch am Träger (16) aufgenommen wird.

2. Lichterzeugungsanordnung nach einem der vorhergehenden Ansprüche, **dadurch gekennzeichnet, dass** die Kühlfluidversorgung (26) einen Kühlfluidförderer (36), insbesondere einen Lüfter, aufweist.

3. Lichterzeugungsanordnung nach einem der vorhergehenden Ansprüche, **dadurch gekennzeichnet, dass** die erste Fluidverbindung (28) und/oder die zweite Fluidverbindung (34) an einem zur Kühlfluidversorgung (26) weisenden Ende im Querschnitt die Kontur wenigstens eines Fluidauslasses (42) der Kühlfluidversorgung (26) umfassen.

4. Lichterzeugungsanordnung nach einem der vorhergehenden Ansprüche, **dadurch gekennzeichnet, dass** wenigstens eine der Fluidverbindungen (28, 34), vorzugsweise die erste Fluidverbindung (28), zumindest teilweise durch den Primäroptikelementträger (22) und/oder das Primäroptikelement (20) gebildet ist.

5. Lichterzeugungsanordnung nach einem der vorhergehenden Ansprüche, **dadurch gekennzeichnet, dass** der Querschnitt der ersten Fluidverbindung (28) zumindest abschnittsweise eine konstante, insbesondere rechteckige, Querschnittsfläche aufweist.

6. Lichterzeugungsanordnung nach einem der vorhergehenden Ansprüche, **dadurch gekennzeichnet, dass** sich der Querschnitt der ersten Fluidverbindung (28) in Richtung auf das Primäroptikelement (20) zumindest abschnittsweise kontinuierlich und/oder gleichmäßig verjüngt.

7. Lichterzeugungsanordnung nach einem der vorhergehenden Ansprüche, **dadurch gekennzeichnet, dass** die Lichterzeugungsanordnung (12) wenigstens zwei Primäroptikelemente (20) aufweist, wobei vorzugsweise jedem der Primäroptikelemente (20) jeweils wenigstens eine Lichtquelle (14) zugeordnet ist.

8. Lichterzeugungsanordnung nach einem der vorhergehenden Ansprüche, **dadurch gekennzeichnet, dass** der Primäroptikelementträger (22) am Träger (16) und/oder der Träger (16) am Primäroptikelementträger (22) festlegbar ausgebildet sind und/oder dass der Primäroptikelementträger (22) und der Träger (16) einteilig ausgebildet sind.

9. Lichterzeugungsanordnung nach einem der vorhergehenden Ansprüche, **dadurch gekennzeichnet, dass** der Primäroptikelementträger (22) und/oder das Primäroptikelement (20) mit dem Träger (16) und/oder mit der Lichtquelle (14) mittels Heißnieten, Nieten, Blechmuttern oder Schrauben verbunden und/oder verbindbar sind.

10. Lichterzeugungsanordnung nach einem der vorhergehenden Ansprüche, **dadurch gekennzeichnet, dass** der Träger (16) mit dem Kühlelement (32) verbunden, insbesondere verschraubt und/oder vernietet, ist.

11. Lichterzeugungsanordnung nach einem der vorhergehenden Ansprüche, **dadurch gekennzeichnet, dass** wenigstens zwei Lichtquellen (14) voneinander unabhängig steuerbar und/oder schaltbar, insbesondere in der Helligkeit regulierbar, ausgebildet sind.

12. Kraftfahrzeugleuchte (10) mit einer Lichterzeugungsanordnung (12) nach einem der vorhergehenden Ansprüche.

## Claims

1. Light-generating assembly (12) of a motor vehicle lamp (10), comprising a light source (14), in particular a semiconductor light source, arranged on and/or in a carrier (16), and comprising a transmission-optical primary optical element (20) which is spaced apart from the light source (14) and suitable for collecting the light emitted by the light source (14),
the light-generating assembly (12) having a cooling fluid supply (26) which is designed to flow cooling fluid (30) to the primary optical element (20) and/or along the primary optical element (20) via a first fluid connection (28) of the light-generating assembly (12), a cooling element (32) for cooling the light source (14) being arranged on the light source (14) and/or on the carrier (16), the cooling fluid supply (26) being designed to flow cooling fluid (30) to the cooling element (32) and/or along the cooling element (32) via a second fluid connection (34) of the light-generating assembly (12), **characterized in that** the primary optical element (20) is arranged on and/or in a primary optical element carrier (22), and **in that** between the carrier (16) and/or the light source (14) on one hand and the primary optical element carrier (22) and/or the primary optical element (20) on the other hand, at least one spacing element (40) is arranged which is formed as part of a connecting pin (38), the connecting pin (38) being formed on the primary optic element carrier (22) and being received in a pin receiving hole on the carrier (16).

2. Light-generating assembly according to any of the preceding claims, **characterized in that** the cooling fluid supply (26) comprises a cooling fluid conveyor (36), in particular a fan.

3. Light-generating assembly according to either of the preceding claims, **characterized in that** the first fluid connection (28) and/or the second fluid connection (34) embrace, in cross section, the contour of at least one fluid outlet (42) of the cooling fluid supply (26) at an end pointing toward the cooling fluid supply (26).

4. Light-generating assembly according to any of the preceding claims, **characterized in that** at least one of the fluid connections (28, 34), preferably the first fluid connection (28), is at least partially formed by the primary optical element carrier (22) and/or the primary optical element (20).

5. Light-generating assembly according to any of the preceding claims, **characterized in that** the cross section of the first fluid connection (28) has, at least in portions, a constant, in particular rectangular, cross-sectional area.

6. Light-generating assembly according to any of the preceding claims, **characterized in that** the cross section of the first fluid connection (28) tapers, at least in portions, continuously and/or uniformly in the direction of the primary optical element (20).

7. Light-generating assembly according to any of the preceding claims, **characterized in that** the light-generating assembly (12) comprises at least two primary optical elements (20), preferably each of the primary optical elements (20) being assigned in each case at least one light source (14).

8. Light-generating assembly according to any of the preceding claims, **characterized in that** the primary optical element carrier (22) is designed to be fixable on the carrier (16) and/or the carrier (16) is designed to be fixable on the primary optical element carrier (22), and/or **in that** the primary optical element carrier (22) and the carrier (16) are formed in one piece.

9. Light-generating assembly according to any of the preceding claims, **characterized in that** the primary optical element carrier (22) and/or the primary optical element (20) are and/or can be connected to the carrier (16) and/or to the light source (14) by means of hot rivets, rivets, sheet metal nuts or screws.

10. Light-generating assembly according to any of the preceding claims, **characterized in that** the carrier (16) is connected to the cooling element (32), in particular screwed and/or riveted.

11. Light-generating assembly according to any of the preceding claims, **characterized in that** at least two light sources (14) are designed to be controllable and/or switchable independently of one another, in particular to be adjustable with respect to brightness.

12. Motor vehicle lamp (10) comprising a light-generating assembly (12) according to any of the preceding claims.

## Revendications

1. Agencement de production de lumière (12) d'un phare de véhicule automobile (10) comportant une source de lumière (14) disposée sur un support (16) et/ou dans celui-ci, en particulier une source de lumière à semiconducteur, et comportant un élément optique primaire (20) de transmission optique à l'écart de la source de lumière (14) et apte à collecter la lumière émise par la source de lumière (14),
dans lequel l'agencement de production de lumière (12) présente un moyen d'alimentation en fluide de refroidissement (26) qui est conçu pour faire circuler du fluide de refroidissement (30) sur l'élément optique primaire (20) et/ou le long de l'élément optique primaire (20) par l'intermédiaire d'un premier moyen de liaison fluidique (28) de l'agencement de production de lumière (12), dans lequel un élément de refroidissement (32) est disposé sur la source de lumière (14) et/ou sur le support (16) pour le refroidissement de la source de lumière (14), dans lequel le moyen d'alimentation en fluide de refroidissement (26) est conçu pour faire circuler du fluide de refroidissement (30) sur l'élément de refroidissement (32) et/ou le long de l'élément de refroidissement (32) par l'intermédiaire d'un second moyen de liaison fluidique (34) de l'agencement de production de lumière (12), **caractérisé en ce que** l'élément optique primaire (20) est disposé sur un support pour élément optique primaire (22) et/ou dans celui-ci, **et en ce qu'**entre, d'une part, le support (16) et/ou la source de lumière (14) et, d'autre part, le support pour élément optique primaire (22) et/ou l'élément optique primaire (20), est disposé au moins un élément d'écartement (40) qui est réalisé en tant que partie d'un tenon de liaison (38), dans lequel le tenon de liaison (38) est réalisé sur le support pour élément optique primaire (22) et est reçu dans un trou de réception pour tenon sur le support (16).

2. Agencement de production de lumière selon l'une des revendications précédentes, **caractérisé en ce que** le moyen d'alimentation en fluide de refroidissement (26) présente un transporteur de fluide de refroidissement (36), en particulier une soufflante.

3. Agencement de production de lumière selon l'une des revendications précédentes, **caractérisé en ce que** le premier moyen de liaison fluidique (28) et/ou le second moyen de liaison fluidique (34) englobent, au niveau d'une extrémité orientée vers le moyen d'alimentation en fluide de refroidissement (26), en section transversale, le contour d'au moins une sortie de fluide (42) du moyen d'alimentation en fluide de refroidissement (26).

4. Agencement de production de lumière selon l'une des revendications précédentes, **caractérisé en ce qu'**au moins l'un des moyens de liaison fluidique (28, 34), de préférence le premier moyen de liaison fluidique (28), est formé au moins partiellement par le support pour élément optique primaire (22) et/ou par l'élément optique primaire (20).

5. Agencement de production de lumière selon l'une des revendications précédentes, **caractérisé en ce que** la section transversale du premier moyen de liaison fluidique (28) présente, au moins dans certaines sections, une surface de section transversale régulière, en particulier rectangulaire.

6. Agencement de production de lumière selon l'une des revendications précédentes, **caractérisé en ce que** la section transversale du premier moyen de liaison fluidique (28) se rétrécit, au moins dans certaines sections, de manière continue et/ou uniforme en direction de l'élément optique primaire (20).

7. Agencement de production de lumière selon l'une des revendications précédentes, **caractérisé en ce que** l'agencement de production de lumière (12) présente au moins deux éléments optiques primaires (20), dans lequel respectivement au moins une source de lumière (14) est de préférence associée à chacun des éléments optiques primaires (20).

8. Agencement de production de lumière selon l'une des revendications précédentes, **caractérisé en ce que** le support pour élément optique primaire (22) est réalisé de manière à pouvoir être fixé sur le support (16) et/ou le support (16) est réalisé de manière à pouvoir être fixé sur le support pour élément optique primaire (22) **et/ou en ce que** le support pour élément optique primaire (22) et le support (16) sont réalisés d'un seul tenant.

9. Agencement de production de lumière selon l'une des revendications précédentes, **caractérisé en ce que** le support pour élément optique primaire (22) et/ou l'élément optique primaire (20) sont reliés et/ou peuvent être reliés au support (16) et/ou à la source de lumière (14) au moyen de rivets à chaud, rivets, écrous en tôle ou vis.

10. Agencement de production de lumière selon l'une des revendications précédentes, **caractérisé en ce que** le support (16) est relié à l'élément de refroidissement (32), en particulier par vissage et/ou rivetage.

11. Agencement de production de lumière selon l'une des revendications précédentes, **caractérisé en ce qu'**au moins deux sources de lumière (14) sont réalisées de manière à pouvoir être commandées et/ou commutées indépendamment l'une de l'autre, en particulier de manière à pouvoir régler leur luminosité.

12. Phare de véhicule automobile (10) comportant un agencement de production de lumière (12) selon l'une des revendications précédentes.
